# EUROPÄISCHE PATENTSCHRIFT

(11) **EP 1 023 237 B1**
(45) Veröffentlichungstag und Bekanntmachung des Hinweises auf die Patenterteilung: **16.05.2001**
(21) Anmeldenummer: 98947232.9
(22) Anmeldetag: 13.10.1998
(51) Int. Cl.: B66B 9/187

(54) **ZAHNSTANGENAUFZUG**
RACK HOIST
ASCENSEUR A CREMAILLERE

(30) Priorität: 15.10.1997 AT 175297
(43) Veröffentlichungstag der Anmeldung: 02.08.2000
(73) Patentinhaber: GEDA-Dechentreiter GmbH & Co. KG., D-86663 Asbach-Bäumenheim (DE)
(72) Erfinder: HEISSENBERGER, Siegfried, A-1220 Wien (AT)
(74) Vertreter: Zeitler & Dickel
(86) Internationale Anmeldenummer: AT9800242
(87) Internationale Veröffentlichungsnummer: WO9919244

(56) Entgegenhaltungen:
- FR-A- 2 528 815
- GB-A- 1 442 212
- US-A- 3 924 710

## Beschreibung

Die Erfindung bezieht sich auf einen Zahnstangenaufzug mit einem vertikalen Mast und einer entlang des Mastes verfahrbaren Plattform, die einen Motor, vorzugsweise einen Elektromotor, trägt, der ein mit der Zahnstange des Mastes kämmendes Zahnrad antreibt, sowie mit einer Steuereinrichtung für den Motor, die von der Plattform in der Betriebsweise als Transportbühne oder von außerhalb der Plattform in der Betriebsweise als Bauaufzug mit im Vergleich zur Betriebsweise als Transportbühne höherer Fahrgeschwindigkeit der Plattform betätigbar ist.

Senkrecht an einem Mast geführte Fördereinrichtungen sind in verschiedenen Ausbildungen bekannt: Bauaufzüge für Personen- und Materialtransport müssen Kabinen mit Türen und Türverriegelungen aufweisen, um die nötige Betriebssicherheit zu gewährleisten. Dies bedingt erheblichen Kostenaufwand, sodaß derartige Bauaufzüge nur bei großen Bauten zum Einsatz kommen.

Bauaufzüge, die lediglich für den Transport von Material zugelassen sind, sind wesentlich kostengünstiger herzustellen und decken den Großteil des Bedarfes. Letzteres jedoch zum Teil deswegen, weil verbotenerweise auch Personen transportiert werden.

Schließlich sind Transportbühnen bekannt, mit welchen ein Personentransport bei langsamer Fahrt möglich ist. Die Steuerung der Fahrt erfolgt von einem auf der Plattform angeordneten Steuerpult aus mittels einer Totmannsteuerung.

Demgegenüber weist ein Bauaufzug eine außerhalb der Plattform angeordnete Steuerung auf, die zumeist an der Bodenstelle angeordnet ist, sowie in den einzelnen Etagen Einrichtungen zum Rufen und Senden. Die Hub- und Senkgeschwindigkeit ist größer als jene der Transportbühne, jedoch ist ein Personentransport aus Sicherheitsgründen nur bei der Montage und Demontage des Mastes zulässig, welcher üblicherweise aus übereinander angeordneten Einzelelementen besteht. Hiefür ist ein eigenes Steuerpult auf der Plattform vorzusehen, das nach Errichtung des Mastes wieder entfernt oder unwirksam gemacht wird, sodaß der Betrieb des Bauaufzuges nur über die Außensteuerung und immer mit gleicher Geschwindigkeit möglich ist.

Ein Umbau eines Bauaufzuges auf eine Transportbühne ist zwar möglich und wird in der Praxis auch angewendet, setzt jedoch eine entsprechende Lagerhaltung bei Erzeuger und Verwender voraus. Um diese Lagerhaltung gering zu halten, hat die Anmelderin eine Konstruktion auf den Markt gebracht, bei welcher in den Aufzug ein Antrieb eingebaut ist, welcher für beide Betriebsgeschwindigkeiten verwendbar ist. Je nachdem, ob der Aufzug als Bauaufzug oder als Transportbühne Verwendung finden soll, wird eine entsprechende Steuerung und die zugehörige Betriebsdatentafel vor der Auslieferung montiert. Hiebei ist es auch möglich, die elektrische Steuerung, welche für die Betriebsweise als Transportbühne ausgelegt und auf der Plattform angeordnet ist und von dort über eine Bedienungsvorrichtung (Steuerpult od.dgl.) betätigbar ist, mittels einer Steckverbindung abnehmbar zu gestalten und durch eine weitere elektrische Steuerung zu ersetzen, die für einen Bauaufzug ausgelegt ist und nur von außerhalb der Plattform über eine Fernbedienungsvorrichtung betätigbar ist. Dieser Umbau ermöglicht es zwar, von einer Betriebsweise auf die andere überzugehen, erfordert jedoch eine gewisse Umbauzeit, während welcher der Aufzug nicht betriebsbereit ist. Zudem ist auch ein solcher Umbau nicht völlig problemlos, da ja jede der beiden Betriebsweisen ihre Vorschriften hat, die üblicherweise auf einer Tafel angezeigt sind. Diese Tafel muß beim erwähnten Umbau ausgewechselt werden, worauf vergessen werden kann, sodaß dann Fehlbedienungen des Aufzuges möglich sind.

Es ist auch bekannt (US-A-5,452,774), mittels einer Aufzugsbühne Material oder Personal zu transportieren. Die hiefür vorgesehene Konstruktion weist einen Steuerkasten einer Motor/Bremse-Steuerung auf, welche die Bedienungsperson dazu benützt, verschiedene Fahrgeschwindigkeiten und Bremsvorgänge durchzuführen. Stets erfolgt jedoch die Bedienung von der Bühne aus, sodaß diese Konstruktion den zuvor genannten Problemen nicht genügt.

Es ist weiters bekannt (DE-A-23 36 231), auf einem als Transportbühne wirkenden Aufbau entweder einen Lasttransportbehälter zu befestigen oder eine Personenkabine. Abgesehen davon, daß ein solcher Umbau zeitaufwendig ist, werden auch bei dieser Konstruktion die Bedienungsvorrichtungen für den Betrieb als Lastenaufzug von der Bühne mitgeführt. Somit genügt auch diese Konstruktion nicht den eingangs erwähnten Anforderungen.

Dies gilt auch für eine weitere bekannte Bauweise (FR-A-2528815), bei welcher eine Plattform entlang eines vertikalen Mastes verfahrbar ist und einen Motor trägt, der ein mit der Zahnstange des Mastes kämmendes Zahnrad antreibt. Für den Motor ist eine Steuereinrichtung vorgesehen, die von der Plattform in der Betriebsweise als Transportbühne oder von außerhalb der Plattform in der Betriebsweise als Bauaufzug, jeweils mit gleicher Geschwindigkeit, betätigbar ist.

Die Erfindung setzt sich zur Aufgabe, einen Zahnstangenaufzug der eingangs beschriebenen Art so zu verbessern, daß dem Verwender des Aufzuges der wahlweise Betrieb als Bauaufzug oder als Transportbühne möglich ist, ohne daß dafür komplizierte Umbauarbeiten erforderlich sind und ohne daß darunter die Sicherheit leidet.

Die Erfindung löst diese Aufgabe dadurch, daß die von der Plattform getragene Steuereinrichtung sowohl für die Betriebsweise als Transportbühne als auch für die Betriebsweise als Bauaufzug ausgelegt ist und mittels einer von der Plattform getragenen Umschalteinrichtung wahlweise zwischen diesen Betriebsweisen umschaltbar ist. Auf diese Weise ist die Verwendung des Zahnstangenaufzuges wahlweise als Bauaufzug mit Steuerung von einer außerhalb der Plattform befindlichen Bedienungsvorrichtung aus oder als Transportbühne mit Steuerung von einer auf der Plattform befindlichen Bedienungsvorrichtung aus möglich, wobei entsprechend den einschlägigen Vorschriften der Betrieb als Transportbühne mit geringerer Geschwindigkeit erfolgt als der Betrieb als Bauaufzug. Die Umstellung ist in beiden Richtungen mittels der Umschalteinrichtung mit wenigen Handgriffen möglich und es ist stets die Gewähr für die Sicherheit des Baupersonals getroffen, solange sich das Baupersonal an die einschlägigen Vorschriften hält. Wie bekannt, ist die niedrigere Fahrgeschwindigkeit der Plattform in der Betriebsweise als Transportbühne aus Sicherheitsgründen zweckmäßig, da stets damit gerechnet werden muß, daß eine auf der Plattform befindliche Person während der Fahrt - aus was für Gründen auch immer - sich über die Plattform hinauslehnt und daher mit Gebäude- oder Mastteilen kollidieren kann. Je geringer die Fahrtgeschwindigkeit der Plattform ist, desto geringer ist die Bremsstrecke und damit desto geringer die Unfallgefahr.

Die einfachste Ausführungsform der Erfindung besteht darin, die Umschaltvorrichtung händisch betätigbar zu machen. Hiezu ist es gemäß einer bevorzugten Ausführungsform der Erfindung zweckmäßig, wenn die Umschalteinrichtung mittels eines Schnellbetätigungsgliedes, z.B. eines Steckschlüssels, umschaltbar ist. Zweckmäßig wird dieses Schnellbetätigungsglied von einer befugten Person verwaltet.

Um die Sicherheit dagegen zu erhöhen, daß die Umstellung des die Betriebsweise anzeigenden Anzeigeorgans auf die jeweils mittels der Umschalteinrichtung gewählte Betriebsweise vergessen wird, ist gemäß einer Weiterbildung der Erfindung die Anordnung so getroffen, daß die Umschalteinrichtung mit zumindest einem Anzeigeorgan, z.B. einer Tafel oder einem Display, für Betriebsdaten und bzw. oder Warnhinweise gekoppelt oder von diesem Anzeigeorgan gebildet ist. Solche Betriebsdaten können die Fahrgeschwindigkeit sein oder unterschiedliche zulässige Lastgewichte in Abhängigkeit von der auf der Plattform befindlichen Personenanzahl usw. Besonders zweckmäßig ist eine bevorzugte Ausführungsform der Erfindung, bei welcher die Umschalteinrichtung mit einer Wendetafel gekoppelt oder von dieser gebildet ist. Auf den beiden Seiten der Wendetafel sind die einschlägigen Vorschriften bzw. die Betriebs- bzw. Warnhinweise für die beiden Betriebsarten enthalten und es ist bei sinnvoller Anordnung einer solchen Wendetafel jene Seite derselben sichtbar, welche der jeweils eingestellten Betriebsweise (Baufzug oder Transportbühne) entspricht.

In der Praxis hat es sich gezeigt, daß die mit langsamer Fahrgeschwindigkeit betriebene Transportbühne unbeliebt ist und verbotenerweise der Personentransport mit dem schnelleren Bauaufzug und Außensteuerung erfolgt, obwohl dies gefährlich ist. Die Erfindung ermöglicht es, diesen Mißbrauch auf einfache Weise zu verhindern, sodaß die Sicherheit für das Baupersonal erheblich gesteigert wird. Dies wird gemäß einer Weiterbildung der Erfindung dadurch erreicht, daß die Plattform zumindest einen auf menschliches Vorhandensein auf der Plattform ansprechenden Fühler trägt, der bei Vorhandensein zumindest eines Menschen auf der Plattform die Steuereinrichtung für die Betriebsweise als Bauaufzug unwirksam macht. Dadurch ist stets die Gewähr für volle Sicherheit des Baupersonals getroffen, denn sobald sich eine Person auf der Plattform befindet, spricht der Fühler derart an, daß die Plattform nur über die von der Plattform getragene Bedienungsvorrichtung und somit mit geringer Fahrgeschwindigkeit betrieben werden kann. Ein Personentransport mit Steuerung von einer außerhalb der Plattform befindlichen Bedienungsvorrichtung und vergleichsweise hoher Fahrgeschwindigkeit ist daher ausgeschlossen.

Um ein möglichst lückenloses Erfassen des von der Plattform gebotenen Aufenthaltsraumes für Personen zu gewährleisten, ist gemäß einer bevorzugten Ausführungsform der Erfindung der Fühler an der Plattform in erhöhter Lage angebracht, vorzugsweise an der dem Mast benachbarten Wand der Plattform. Dort befindet sich häufig ein Gitter od.dgl., welches verhindert, daß auf der Plattform befindliche Personen mit dem Mastgestänge in Berührung kommen können, jedoch ist dieses Gitter od.dgl. für die bei der Montage bzw. Demontage der Mastelemente durchzuführenden Arbeiten abnehmbar oder ausschwenkbar. Es kann aber dieses Gitter bzw. seine Abstützung als Träger für den Fühler dienen. Günstiger ist es jedoch, den Fühler neben diesem Gitter in erhöhter Lage anzubringen, um zu vermeiden, daß der Fühler bei Ausschwenkung oder Abnahme des Gitters unwirksam gemacht wird.

Weiters kann gemäß einer Weiterbildung der Erfindung die Anordnung so getroffen sein, daß die Umschalteinrichtung vom Fühler betätigt ist, sodaß automatisch eine Umschaltung auf die jeweils zulässige Betriebsweise gegeben ist, je nachdem, ob sich Personen auf der Plattform aufhalten oder nicht. Ebenso kann die Umschaltung des Anzeigeorganes oder der Anzeigeorgane, insbesondere der Wendetafel, vom Fühler automatisch durchgeführt werden. Auf diese Weise sind Fehlbedienungen ebenso unmöglich gemacht wie ein Vergessen der Umstellung.

In der Zeichnung ist ein Ausführungsbeispiel der Erfindung schematisch dargestellt. Fig. 1 zeigt den Bauaufzug in Seitenansicht, Fig. 2 in der Draufsicht. Fig. 3 ist eine Ansicht in Richtung des Pfeiles III der Fig. 1. Die Fig. 4 und 5 zeigen Beispiele für Anzeigeorgane für Betriebsdaten.

Der Zahnstangenaufzug hat einen Mast 1, der aus mehreren aufeinandergesetzten und miteinander verschraubten Mastelementen 2 besteht. Dieser Mast wird in geeigneter Weise mittels nicht dargestellter Verstrebungen an der Wand des Gebäudes befestigt. Entlang des Mastes 1 ist eine Plattform 3 auf und ab verfahrbar. Hiezu ist diese Plattform 3 am Mast 1 in vertikaler Richtung geführt. Der Mast 1 trägt eine in seiner Längsrichtung verlaufende Zahnstange 4, mit welcher ein Zahnrad 5 kämmt, das von einem Motor 6, vorzugsweise einem Elektromotor, angetrieben wird, der an einer Umwehrung 7 der Plattform 3 befestigt ist und daher mit dieser mitläuft. Dieser Elektromotor 6 wird von einer Steuereinrichtung 8 angesteuert, die von der Plattform 3 getragen ist. Diese Steuereinrichtung 8 ist so ausgelegt, daß sie den Motor 6 sowohl in der Betriebsweise als Bauaufzug, also mit vergleichsweise hoher Fahrgeschwindigkeit der Plattform 3 anspeisen kann, als auch in der Betriebsweise als Transportbühne, bei welcher die Fahrgeschwindigkeit der Plattform 3 geringer ist als in der Betriebsweise als Bauaufzug. Für diese Steuereinrichtung 8 sind daher zwei Bedienungsvorrichtungen erforderlich, von denen die eine in Form eines Bedienungspultes 9, das an die Steuereinrichtung 8 angebaut ist, sich auf der Plattform 3 befindet, wogegen die andere Bedienungsvorrichtung in Form einer Fernsteuerung 13 sich außerhalb der Plattform 3 befindet, zweckmäßig an der Bodenstation 14 des Aufzuges. Dort befindet sich auch ein in geeigneter Weise an das Netz angeschlossener elektrischer Anschlußkasten 15, der über ein Schleppkabel 16 (Fig. 3) mit der Steuereinrichtung 8 verbunden ist. Auch dieser Anschlußkasten 15 ist so ausgebildet, daß die beiden erwähnten Betriebsweisen des Aufzuges wahlweise möglich sind. Die Fernsteuerung 13 ist an den Anschlußkasten 15 angeschlossen,

Weiters ist eine Umschalteinrichtung 12 vorgesehen, mit welcher die Steuereinrichtung 8 von der Betriebsweise des Aufzuges als Transportbühne auf die Betriebsweise des Aufzuges als Bauaufzug bzw. umgekehrt umschaltbar ist. Diese Umschalteinrichtung kann von einem geeigneten Schalter gebildet sein, der zweckmäßig mittels eines Schnellbetätigungsgliedes bedienbar ist, das von einer befugten Person verwaltet wird, sodaß die erwähnte Umschaltung nur von hiezu befugten und verlässlichen Personen durchgeführt werden kann. Hiefür eignet sich z.B. ein Steckschlüssel.

Üblicherweise ist auf der Plattform 3 auch zumindest ein Anzeigeorgan 17 (Fig. 3, 4, 5) vorgesehen, welches Betriebsdaten und bzw. oder Wamhinweise enthält. Die Betriebsdaten sind vor allem die Betriebsweise (Bauaufzug oder Transportbühne), für welche der Aufzug bzw. seine Steuereinrichtung 8 gerade eingestellt ist, sowie Angaben über die zulässigen Lasten, mit welchen die Plattform 3 beladen werden kann (bei der Betriebsweise als Transportbühne in Abhängigkeit von der auf der Plattform 3 befindlichen Personenanzahl). Weiters kann das Anzeigeorgan Warnhinweise sichtbar machen, z.B. den Hinweis, daß bei der Betriebsweise als Bauaufzug der Personentransport verboten ist. Ein derartiges Anzeigeorgan kann z.B. von einem Display gebildet sein, welches die betreffenden Daten optisch anzeigt. Zumeist ist es jedoch einfacher, als Anzeigeorgan eine Tafel zu verwenden, auf welcher die erwähnten Daten deutlich sichtbar enthalten sind. Die Tafel muß dann bei Änderung der Betriebsweise durch eine entsprechende andere Tafel ersetzt werden. Um zu vermeiden, daß hiefür zwei Tafeln erforderlich sind, ist es zweckmäßig, eine Wendetafel zu verwenden, die auf jeder ihrer beiden Seiten die Hinweise für eine der beiden Betriebsweisen des Aufzuges enthält und um eine Achse geschwenkt wird, sobald die Betriebsweise des Aufzuges geändert wird, derart, daß immer nur die der jeweils vorliegenden Betriebsweise zugeordnete Seite der Wendetafel mit den dieser Betriebsweise entsprechenden Daten sichtbar ist. Die Fig. 4 und 5 zeigen die beiden Seiten der Wendetafel, und zwar Fig. 4 jene Seite, welche der Betriebsweise als Bauaufzug zugeordnet ist, wogegen Fig. 5 jene Seite der Tafel zeigt, welche der Betriebsweise als Transportbühne zugeordnet ist. Um zu vermeiden, daß bei der Wendung der Wendetafel Fehlbedienungen auftreten, ist es zweckmäßig, die Umschalteinrichtung 12 mit dem von der Wendetafel gebildeten Anzeigeorgan 17 zu koppeln, derart, daß eine Schwenkung der Wendetafel automatisch die Umschalteinrichtung 12 betätigt und damit die Steuereinrichtung 8 auf die jeweils gewünschte Betriebsweise umstellt. Es ist auch möglich, die Umschalteinrichtung von der Wendetafel zu bilden, doch ist es aus den erwähnten Gründen zweckmäßig, die Verschwenkung der das Anzeigeorgan 17 bildenden Wendetafel durch ein Schnellbedienungsorgan, z.B. den Steckschlüssel, freizugeben.

Wie erwähnt, hat die Praxis gezeigt, daß das Baupersonal häufig dazu neigt, verbotenerweise bei der Betriebsweise "Bauaufzug" auf der Plattform 3 mitzufahren, obwohl dies für die auf der Plattform 3 mitfahrenden Personen gefährlich ist. Um dies zu verhindern, und damit die Sicherheit für das Baupersonal zu erhöhen, ist ein Fühler 11 auf der Plattform 3 vorhanden, der feststellt, ob auf der Plattform 3 Personen vorhanden sind oder nicht. Sind Personen vorhanden, so blockiert der Fühler 11 die Betriebsweise "Bauaufzug". Dies kann auf beliebige an sich bekannte Weise erfolgen, z.B. durch Unterbrechung des Speisestromkreises für den Elektromotor 6. Für den Fall, daß sich Personen auf der Plattform 3 befinden, wird somit die Steuereinrichtung 8 so betätigt, daß sie nicht von der außerhalb der Plattform 3 befindlichen Bedienungsvorrichtung (Fernsteuerung 13) her betätigt werden kann, sondern nur von der auf der Plattform 3 befindlichen Bedienungsvorrichtung (Bedienungspult 9). Damit ist zugleich sichergestellt, daß der Aufzug nur in der Betriebsweise "Transportbühne" und somit im Vergleich zur Betriebsweise "Bauaufzug" verringerter Fahrgeschwindigkeit der Plattform 3 betrieben werden kann.

Der Fühler 11 ist zweckmäßig in erhöhter Lage auf der Plattform 3 angeordnet, sodaß gewährleistet ist, daß er die gesamte Plattform 3 erfassen kann. Hiefür ist es besonders günstig, den Fühler an einem nach oben verlängerten Abschnitt 10 jener Wand der Umwehrung 7 der Plattform 3 anzuordnen, welche dem Mast 1 benachbart ist (Fig. 1). Damit wird zugleich verhindert, daß die Wirkung des Fühlers durch auf der Plattform befindliches Ladegut beeinträchtigt wird. An der erwähnten, dem Mast 1 benachbarten Wand der Umwehrung 7 der Plattform 3 befindet sich im Bereich des Abschnittes 10 in der Regel ein Gitter od.dgl., welches verindert, daß auf der Plattform befindliche Personen mit dem Mastgestänge in Berührung kommen können. Dieses Gitter od.dgl. ist für die bei der Montage bzw. Demontage der Mastelemente 2 durchzuführenden Arbeiten abnehmbar oder ausschwenkbar. Dieses Gitter kann selbst den Fühler 11 tragen, es ist jedoch günstiger, den Fühler 11 seitlich des Gitters anzuordnen, wie dies Fig. 3 zeigt.

Der Fühler kann von beliebiger, an sich bekannter Bauart sein. Besonders geeignet ist ein Bewegungsmelder, etwa derart, wie er für Raumüberwachungen verwendet wird, oder ein auf menschliche Körperwärme ansprechendes Infrarotgerät oder eine Infraroterkennungskamera. Derartige Geräte sind von der Geländekontrolle durch Militär oder Zoll bekannt.

Der Fühler 11 kann auch dazu verwendet werden, die Umschalteinrichtung 12 zu betätigen bzw. die Steuereinrichtung 8 und die das Anzeigeorgan 17 bildende Wendetafel umzuschalten, sodaß - in Abhängigkeit vom Vorhandensein von Personen auf der Plattform 3 - die Umschaltung von der Betriebsweise "Bauaufzug" auf die Betriebsweise "Transportbühne" vollkommen automatisch erfolgt, ohne daß hiefür Handgriffe erforderlich sind.

Der Motor 6 muß nicht zwingend von einem Elektromotor gebildet sein, wenngleich diese Bauart besonders zweckmäßig ist. Anstelle eines Elektromotors kann jedoch auch ein Benzin- oder Dieselmotor Verwendung finden, wobei dann die Steuerung des Motors auf hydraulischem Weg erfolgt. Derartige Motoren für Aufzüge sind an sich bekannt.

Die Umwehrung der Plattform 3 hat zweckmäßig seitliche Türen 18, z.B. Schiebetüren, um das Be- bzw. Entladen der Plattform 3 in den einzelnen Stationen zu erleichtern.

## Patentansprüche

1. Zahnstangenaufzug mit einem vertikalen Mast (1) und einer entlang des Mastes (1) verfahrbaren Plattform (3), die einen Motor (6), vorzugsweise einen Elektromotor, trägt, der ein mit der Zahnstange (4) des Mastes (1) kämmendes Zahnrad (5) antreibt, sowie mit einer Steuereinrichtung (8) für den Motor (6), die von der Plattform (3) in der Betriebsweise als Transportbühne oder von außerhalb der Plattform (3) in der Betriebsweise als Bauaufzug mit im Vergleich zur Betriebsweise als Transportbühne höherer Fahrgeschwindigkeit der Plattform (3) betätigbar ist, dadurch gekennzeichnet, daß die von der Plattform (3) getragene Steuereinrichtung (8) sowohl für die Betriebsweise als Transportbühne als auch für die Betriebsweise als Bauaufzug ausgelegt ist und mittels einer von der Plattform (3) getragenen Umschalteinrichtung (12) wahlweise zwischen diesen Betriebsweisen umschaltbar ist.

2. Zahnstangenaufzug nach Anspruch 1, dadurch gekennzeichnet, daß die Umschalteinrichtung (12) mittels eines Schnellbetätigungsgliedes, z.B. eines Steckschlüssels, umschaltbar ist.

3. Zahnstangenaufzug nach Anspruch 1 oder 2, dadurch gekennzeichnet, daß die Umschalteinrichtung (12) mit zumindest einem Anzeigeorgan (17), z.B. einer Tafel oder einem Display, für Betriebsdaten und/oder Warnhinweise gekoppelt oder von diesem Anzeigeorgan gebildet ist.

4. Zahnstangenaufzug nach Anspruch 3, dadurch gekennzeichnet, daß die Umschalteinrichtung (12) mit einer Wendetafel gekoppelt oder von dieser gebildet ist.

5. Zahnstangenaufzug nach einem der Ansprüche 1 bis 4, dadurch gekennzeichnet, daß die Plattform (3) zumindest einen auf menschliches Vorhandensein auf der Plattform (3) ansprechenden Fühler (11) trägt, der bei Vorhandensein zumindest eines Menschen auf der Plattform (3) die Steuereinrichtung (8) für die Betriebsweise als Bauaufzug unwirksam macht.

6. Zahnstangenaufzug nach Anspruch 5, dadurch gekennzeichnet, daß der Fühler (11) ein Bewegungsmelder oder ein auf menschliche Körperwärme ansprechendes Infrarotgerät ist.

7. Zahnstangenaufzug nach Anspruch 5 oder 6, dadurch gekennzeichnet, daß der Fühler (11) an der Plattform (3) in erhöhter Lage angebracht ist, vorzugsweise an der dem Mast (1) benachbarten Wand einer Umwehrung (7) der Plattform (3).

8. Zahnstangenaufzug nach einem der Ansprüche 1 bis 7, dadurch gekennzeichnet, daß die Umschalteinrichtung (12) vom Fühler (11) betätigt ist.

## Claims

1. Rack and pinion lift having a vertical mast (1) and a platform (3) able to be moved along the mast, said platform carrying a motor (6), preferably an electric motor, which drives a pinion (5) meshing with the rack (4) on the mast (1), and having a control means (8) for the motor (6) which can be actuated from the platform (3) in the mode of operation as a passenger platform or from off the platform (3) in the mode of operation as a builder's hoist, at which latter time the platform (3) moves at a speed of travel greater that when operating as a passenger platform, characterised in that the control means (8) carried by the platform is designed both for the mode of operation as a passenger platform and for the mode of operation as a builder's hoist and can be changed between these modes of operation as desired by means of a changeover means (12) carried by the platform (3).

2. Rack and pinion lift according to claim 1, characterised in that the changeover means (12) can be changed over by means of a quick-action actuating member, e.g. an insertable key.

3. Rack and pinion lift according co claim 1 or 2, characterised in that the changeover means (12) is coupled to at least one indicating member (17), e.g. a panel or a display, for operating information and/or warnings or is formed by said indicating member.

4. Rack and pinion lift according to claim 3, characterised in that the changeover means (12) is coupled to a reversible panel or is formed by said panel.

5. Rack and pinion lift according to any of claims 1 co 4, characterised in that the platform (3) carries at least a sensor (11) which responds co the presence of humans on the platform (3) and which puce the control means (8) out of action for the mode of operation as a builder's hoist when there is at least one human present on the platform (3)

6. Rack and pinion lift according to claim 5, characterised in chat the sensor (11) is a movement detector or an infrared device which responds to human body heat.

7. Rack and pinion lift according to claim 5 or 6, characterised in that the sensor (11) is mounted in an elevated position on the platform (3) and preferably on the wall, adjacent to the mast (1), of a guard (7) round the platform (3)

8. Rack and pinion life according to any of claims 1 to 7, characterised in that the changeover means (12) is actuated by the sensor (11).

## Revendications

1. Ascenseur à crémaillère, comprenant un mât vertical (1) et une plate-forme (3) déplaçable le long du mât (1), celle-ci portant un moteur (6), de préférence un moteur électrique, qui entraîne un pignon (5) en engrènement avec la crémaillère (4) du mât (1), ainsi qu'un dispositif de commande (8) pour le moteur (6), susceptible d'être utilisé depuis la plate-forme (3) sous un mode de fonctionnement à titre de nacelle de transport, ou bien depuis l'extérieur de la plate-forme (3) sous un mode de fonctionnement à titre d'ascenseur de chantier avec une vitesse de déplacement de la plate-forme (3) plus élevée par comparaison au mode de fonctionnement à titre de nacelle de transport, caractérisé en ce que le dispositif de commande (8) porté par la plate-forme (3) est conçu aussi bien pour le mode de fonctionnement à titre de nacelle de transport que pour le mode de fonctionnement à titre d'ascenseur de chantier, et commutable au choix entre ces deux modes de fonctionnement au moyen d'un dispositif de commutation (12) porté par la plate-forme (3).

2. Ascenseur à crémaillère selon la revendication 1, caractérisé en ce que le dispositif de commutation (12) est commutable au moyen d'un élément à actionnement rapide, comme par exemple une clef enfichable.

3. Ascenseur à crémaillère selon l'une ou l'autre des revendications 1 et 2, caractérisé en ce que le dispositif de commutation (12) est accouplé à au moins un organe d'affichage (17), comme par exemple un tableau ou un affichage, pour des données de fonctionnement et/ou des indications d'avertissement, ou bien formé par cet organe d'affichage.

4. Ascenseur à crémaillère selon la revendication 3, caractérisé en ce que le dispositif de commutation (12) est accouplé à un panneau tournant, ou formé par celui-ci.

5. Ascenseur à crémaillère selon l'une des revendications 1 à 4, caractérisé en ce que la plate-forme (3) porte au moins un capteur (11) qui réagit à une présence humaine sur la plate-forme (3), et qui en cas de présence d'au moins une personne sur la plate-forme (3) rend le dispositif de commande (8) inopérant pour le mode de fonctionnement à titre d'ascenseur de chantier.

6. Ascenseur à crémaillère selon la revendication 5, caractérisé en ce que le capteur (11) est un capteur de déplacement, ou un appareil à infrarouges qui réagit à la chaleur du corps humain.

7. Ascenseur à crémaillère selon l'une ou l'autre des revendications 5 et 6, caractérisé en ce que le capteur (11) est monté sur la plate-forme (3) dans une situation en hauteur, de préférence sur la paroi voisine du mât (1) d'un entourage protecteur (7) de la plate-forme (3).

8. Ascenseur à crémaillère selon l'une des revendications 1 à 7, caractérisé en ce que le dispositif de commutation (12) est actionné par le capteur (11).
